# EUROPÄISCHE PATENTSCHRIFT

(11) **EP 2 490 822 B1**
(45) Veröffentlichungstag und Bekanntmachung des Hinweises auf die Patenterteilung: **22.06.2016**
(21) Anmeldenummer: 10781819.7
(22) Anmeldetag: 23.10.2010
(51) Int. Cl.: B05B 11/00, F04B 13/00

(54) **DOSIERSPENDER**
METERING DISPENSER
DISTRIBUTEUR DOSEUR

(30) Priorität: 23.10.2009 DE 202009014316 U
(43) Veröffentlichungstag der Anmeldung: 29.08.2012
(62) Teilanmeldung aus: 16157624.4
(73) Patentinhaber: Holzmann, Werner, 87616 Marktoberdorf (DE)
(72) Erfinder: Holzmann, Werner, 87616 Marktoberdorf (DE)
(74) Vertreter: Bockhorni & Kollegen
(86) Internationale Anmeldenummer: PCT/EP2010/006513
(87) Internationale Veröffentlichungsnummer: WO 2011/047882

(56) Entgegenhaltungen:
- EP-B1- 1 104 336
- DE-A1- 3 911 089

## Beschreibung

Die Erfindung betrifft einen Spender für die Abgabe einer aus wenigstens zwei Komponenten bestehenden Substanz mit den oberbegrifflichen Merkmalen des Anspruchs 1.

Aus der EP 1 104 336 ist ein Dosierspender bekannt, bei dem das Mischungsverhältnis zweier pastöser oder flüssiger Fluidkomponenten stufenlos einstellbar ist. Der Dosierspender stellt für den Verbraucher, der das Mischungsverhältnis der Fluidkomponenten selbst wählen und auf seine persönlichen Bedürfnisse bzw. den Verwendungszweck der gemischten Komponenten abstimmen kann, eine erhebliche Erleichterung dar. Im Dosierspender sind hier zwei Kartuschen mit zugeordneten Pumpen vorgesehen, die über ein verschenkbares Übertragungselement, dessen Schwenkachse relativ zu den Pumpen - bzw. deren Verdrängern - verschiebbar ist, betätigt werden.

Nachteilig an dem bekannten Dosierspender ist, dass das Übertragungselement gleichzeitig zur Einstellung des Mischungsverhältnisses der Fluidkomponenten dient. Bei einem Ausfall des Übertragungselementes kann somit keine Entnahme mehr aus dem Dosierspender erfolgen. Zudem ist aufgrund der Doppelfunktion des Übertragungselementes dessen Aufbau und Montage relativ kompliziert.

Bei einem weiteren bekannten Dosierspender (DE 39 11 089 A1) ist ein Schwenkhebelmechanismus für die Betätigung der Pumpen vorgesehen, der auf ein vertikal verstellbares Druckteil mit einem angelenkten Quersteg wirkt, der an den Enden mit Gabelköpfen ausgebildet ist, die mit den jeweiligen Pumpköpfen der Behälter des Dosierspenders gekoppelt sind. Die Einstellung der Dosiermenge erfolgt über einen ringförmigen Einstellkranz mit treppenartig abgestufter Stellfläche, die der Betätigungseinrichtung zugewendet ist. Die Bauweise dieses Dosierspenders ist konstruktiv aufwändig und macht die Montage umständlich.

Es ist die Aufgabe der vorliegenden Erfindung, die Nachteile des Standes der Technik zu überwinden und einen Spender zur Verfügung zu stellen, der einen konstruktiv einfachen und montagefreundlichen Einstellmechanismus für das Mischungsverhältnis aufweist.

Diese Aufgabe wird durch einen Spender mit den Merkmalen des Anspruchs 1 gelöst. Vorteilhafte Weiterbildungen der Erfindung sind Gegenstand der abhängigen Ansprüche. Erfindungsgemäß wird ein Spender für die Abgabe einer aus wenigstens zwei Komponenten bestehenden Substanz zur Verfügung gestellt, der Spender dabei wenigstens zwei Behälter für die Aufnahme der Komponenten der Substanz umfasst. Die Behälter können dabei nach Art von Kartuschen, d.h. mit starrem Mantel, aber auch als elastische Flaschen oder Beutel ausgebildet sein. Eine Ausführungsform mit fester Verbindung der jeweiligen Behälter mit dem Spender ist ebenso vorgesehen, wie eine lösbare, den Austausch der Kartuschen und deren Bewegung bzw. Verschiebung im Spender während des Dosierbzw. Abgabevorganges ermöglichende Ausführung. Die Gestaltung der Behälter richtet sich auch nach der Viskosität der Komponenten und deren Entnahmeverhalten. Weiterhin ist an jedem der Behälter eine Pumpeinheit angeordnet, über die eine Entnahme der jeweiligen Komponenten erfolgt. Die Pumpeinheiten können dabei als Kolbenpumpe, als Balgpumpe oder in einer sonstigen geeigneten Bauweise ausgeführt werden. Der erfindungsgemäße Spender umfasst weiterhin eine Einsteileinrichtung, mit der das Mengenverhältnis der Komponenten der zu dosierenden Substanz einstellbar ist, sowie eine bewegliche Betätigungseinrichtung für die Pumpeinheit und eine Spenderdüse für die vom Spender abgegebene Substanz.

Der Spender zeichnet sich dadurch aus, dass die Einstelleinrichtung in ihrem Abstand zu den Behältern bzw. den Pumpeinrichtungen oder im Abstand von an der Einstelleinrichtung vorgesehenen Vorsprüngen gegenüber einer Schwenkachse der Betätigungseinrichtung veränderbar ist, insbesondere gegenläufig. Bevorzugt ist eine um ihre Hochachse drehbare Keilscheibe, ein wendelartiger oder treppenartig abgestufter Keilring oder Ring mit Vorsprüngen, die beispielsweise dornartig ausgeführt sind, vorgesehen. Die drehbare Keilscheibe, der drehbare Keilring bzw. der Ring ist dabei fest oder lösbar mit der Betätigungseinrichtung verbunden bzw. dieser lose zugeordnet oder in Art eines Axiallagers auf dieser aufgelegt. Die drehbare Keilscheibe bzw. der drehbare Keilring ist mit einer gegenüber der Horizontalen angewinkelten Abstandsfläche und einer bevorzugt horizontal ausgerichteten Stützfläche ausgebildet, so dass diese Flächen einen spitzen Winkel einschließen. Im Verwendungszustand, d.h. beim Einbau der Einsteileinrichtung in einem Spender ist diese so angeordnet, dass die Abstandsfläche den Behältern oder den Pumpeinheiten und die Stützfläche der Betätigungseinrichtung zugewandt ist, jedoch in den meisten Dosiereinstellungen (außer bei 50:50) einen unterschiedlichen Abstand zu den Behältern bzw. Pumpeinrichtungen aufweisen.

Eine Einstellung des Mischungsverhältnisses der Komponenten erfolgt durch Änderung der Relativposition der Keilscheibe, des Keilringes oder der Vorsprünge und der damit verbundenen Änderung des Abstands der Keilscheibe bzw. des Keilringes oder der Angriffspunkte der Vorsprünge an den Pumpeinheiten bzw. den Behältern oder Behälterböden. Bedingt durch die Ausbildung der Keilscheibe bzw. des Keilringes wird der Hub der Pumpeinheiten und damit die Menge der über die jeweilige Pumpeinheit geförderten Komponente verändert. Die Ausgestaltung der Keilscheiben bzw. Keilringfläche ist dabei so gewählt, dass eine gegenläufige Änderung der Komponentenabgabe herbeigeführt wird. Somit wird lediglich das Dosierungsverhältnis der Komponenten zueinander verstellt, die Gesamtfördermenge bleibt im Wesentlichen konstant. Vorstellbar ist jedoch auch, durch Verstellung der Position der Einstelleinrichtung relativ zu den Pumpeinheiten bzw. den Behältern oder durch Änderung der Höhe der Einstelleinrichtung, das Gesamtfördervolumen zu verstellen. Die beiden Komponenten können vermischt, insbesondere in einem Applikator nach der WO 2006/111273 oder ggf. auch unvermischt ausgetragen werden.

Der erfindungsgemäße Spender hat im Vergleich zu dem eingangs beschriebenen Dosierspender einen wesentlich einfacheren Aufbau, da die Einstelleinrichtung als gesonderte, einfach ausgeführte Einheit ausgebildet ist, die präzise einstellbar an den Pumpeinheiten angreift. Durch eine mögliche stehende Anordnung der Pumpeinheiten kann der Dosierspender kompakt ausgeführt werden. Neben einer unmittelbaren Beaufschlagung der Pumpeinheiten durch das Einstelleinrichtung bzw. die Betätigungseinrichtung besteht auch die Möglichkeit, die Pumpeinheiten fest im Spender anzuordnen und, vermittelt durch die Einstelleinrichtung bzw. die Betätigungseinrichtung eine Beaufschlagung der Behälter durchzuführen, die dann mit dem jeweils eingestellten Hub in die Pumpeinheiten gedrückt werden, wobei die Abgabe einer entsprechend dem Mischungsverhältnis definierten Komponentenmenge erfolgt.

Erfindungsgemäß ist die Betätigungseinrichtung um eine senkrecht zur Hochachse der Keilscheibe, des Keilringes oder des Ringes und in der Ebene der Betätigungseinrichtung verlaufende Achse schwenkbar ausgebildet. Die Betätigungseinrichtung bleibt dabei in einer Achse in ihrem Abstand zu den Behältern bzw. Pumpeinheiten konstant und kann somit auch stets wieder in ihre Ausgangsposition zurückschwenken. In einer vorteilhaften Weiterbildung der Erfindung ist demgegenüber vorgesehen die Betätigungseinrichtung entlang der Hochachse der Keilscheibe, des Keilringes oder des Ringes verschiebbar auszubilden. Der Spender bzw. dessen äußerer Mantel dient dann als Axialführung für die Betätigungseinrichtung, die bei Betätigung in den Spender eintaucht, bis die durch die Einstelleinrichtung definierte maximale Verschiebetiefe erreicht ist und eine Abgabe der eingestellten Komponentenmenge im durch die Position der Einstelleinrichtung definierten Mischungsverhältnis aus den Behältern erfolgt ist.

Als empfehlenswert erweist es sich, die Einstelleinrichtung über die Betätigungseinrichtung verdrehbar auszubilden, da dann die Integration von Mengeneinstellung und Spenderbetätigung in einem Bauteil realisierbar ist. Daneben besteht jedoch, insbesondere bei einer getrennten Ausführung von Einstell- und Betätigungseinrichtung die Möglichkeit, dass die Einstelleinrichtung über eine gesonderte Drehhandhabe zur Verstellung des Mischungsverhältnisses verfügt. Als günstig erweist es sich in diesem Zusammenhang, wenn die Drehhandhabe am Umfang der Einstelleinrichtung, insbesondere am Umfang der Keilscheibe, des Keilringes oder Ringes angeordnet ist. Die Drehhandhabe kann dabei in vorteilhafter Weise als Betätigungs- oder Schiebehebel für die Einstellung der Verdrehposition der Einstelleinrichtung ausgebildet sein. Daneben besteht auch die Möglichkeit, dass eine Riffelung oder sonstige Aufrauung am Umfang der Keilscheibe, des Keilringes oder des Ringes vorgesehen ist, wodurch das Verdrehen der Einstelleinrichtung wesentlich vereinfacht wird.

Durch die Verstellung der Position von Flächenabschnitten der Keilscheibe bzw. des Keilringes oder der Position von Vorsprüngen am Ring mit Bezug zu den Pumpeinheiten führt die Einstelleinrichtung während des Verstellvorginges praktisch eine gewindegang- oder wendelartige Taumelbewegung gegenüber den Pumpeinheiten durch, wobei der Abstand und damit Angriffpunkt der Einstelleinrichtung an den Pumpeinheiten verändert wird. Als günstig wird angesehen, wenn die Einstelleinrichtung stufenlos verdrehbar ausgebildet ist oder aber eine Vielzahl von Rastpositionen zur definierten Verdrehung der Einstelleinrichtung aufweist. Bei der Ausgestaltung mit stufenloser Verdrehbarkeit der Einstelleinrichtung kann eine freie Wahl des Mischungsverhältnisses erfolgen. Bei der genannten Definition von Rastpositionen werden einstellbare Mischungsverhältnisse vorgegeben, wobei sich die Anzahl an Rastpositionen an der letztendlich angestrebten Auflösung des Mischungsverhältnisses orientiert.

In vorteilhafter Weise ist die Betätigungseinrichtung im wesentlichen ring- oder scheibenförmig, als Hülse oder als Druckknopf ausgebildet. Ferner kann diese gegen die Pumpeinheiten bzw. die Behälter eine Vorspannung aufweisen, um zügig anzusprechen und um nach dem Dosiervorgang wieder in ihre Ruhe- oder Ausgangsposition zurückzukehren.

Beim eingangs beschriebenen Stand der Technik erfolgte durch die Betätigungseinrichtung stets eine direkte Einwirkung auf beide Pumpeinheiten, d. h. es besteht ein dauernder Kontakt. Die erfindungsgemäße Vorrichtung sieht hingegen vor, dass die Behälter oder die Pumpeinheiten durch unterschiedlichen Abstand (außer in der Mittelposition) quasi zeitversetzt durch die Einstelleinrichtung beaufschlagt sind, wobei das Verhältnis der Beaufschlagung der beiden Behälter oder der Pumpeinheiten abhängig ist von der Drehposition der Keilscheibe bzw. des Keilringes und der dadurch definierten Abstandsfläche zu den jeweiligen Behältern oder Pumpeinheiten.

Eine Weiterbildung der Erfindung sieht mit Blick auf die in der Vorrichtung vorgesehenen Auslasseinrichtungen vor, dass diese einerseits mit je einer Pumpeinheit und andererseits mit der Spenderdüse verbunden bzw. in dieser zusammengeführt sind. Der Spender lässt sich damit besonders kompakt und mit geringer Axiallänge bilden. Es besteht auch die Möglichkeit, dass eine der Spenderdüse vorgelagerte Mischkammer vorgesehen ist, in die die Auslasseinrichtungen münden. Diese Mischkammer kann dann beispielsweise im Bereich zwischen den Pumpeinheiten oder den Behältern angeordnet werden.

Weitere Vorteile, Merkmale und Besonderheiten der Erfindung ergeben sich aus der nachfolgenden Beschreibung bevorzugter, jedoch nicht beschränkender Ausführungsformen der Erfindung anhand der schematischen Zeichnungen. Es zeigen:
- Fig. 1A-1F: eine Prinzipdarstellung der erfindungsgemäßen Einstelleinrichtung, die einer Betätigungseinrichtung zugeordnet ist, in verschiedenen Einstellpositionen relativ zu den Pumpeinheiten,
- Fig. 2A - 2F: eine weitere Prinzipdarstellung der erfindungsgemäßen Einstelleinrichtung, die in eine Betätigungseinrichtung integriert ist, in verschiedenen Einstellpositionen relativ zu den Pumpeinheiten;
- Fig. 3A: eine weitere Prinzipdarstellung der erfindungsgemäßen Einstelleinrichtung, die direkt auf die Behälterbodenflächen einwirkt;
- Fig. 3B - 3D: schematisch die Wirkung verschiedener Einstellpositionen auf die Substanzabgabe bzw. Mischungsverhältnisse der Komponenten;
- Fig. 4: eine dreidimensionale Ansicht eines Dosierspenders mit drehbarem Gehäusekopf;
- Fig. 5A - 5F: mehrere Ausführungsbeispiele eines Dosierspenders jeweils in Schnittdarstellung in um 90° verdrehten Positionen, wobei die Pumpeinheiten über axial verschiebbare Kartuschen betätigt sind; und
- Fig.6: fünf Ausführungen der Einstelleinrichtung als kombinierter Dreh-/Druckknopf.

Anhand der Figuren 1A bis 1F soll zunächst das Grundkonzept des erfindungsgemäßen Spenders 10 beschrieben werden, gemäss dem die Einstellung der Mischung durch Verdrehen oder Verschieben einer Einstelleinrichtung 38 gegenüber einer Betätigungseinrichtung 40 erfolgt. Die Einstelleinrichtung 38 ist auch gegenüber mehreren Pumpeinheiten 12a, 12b verdrehbar und im Ausführungsbeispiel mit einem Keilring ausgeführt. Der Keilring der Einstelleinrichtung 38 wird über die Betätigungseinrichtung 40 gegen die Pumpeinheiten 12a, 12b gepresst. Im Ausführungsbeispiel ist der Keilring drehbar mit der Betätigungseinrichtung 40 zu einer Einheit verbunden. Der drehbare Keilring der Einstelleinrichtung 38 ist mit einer gegenüber der Horizontalen angewinkelten Abstandsfläche 41 und einer horizontalen Stützfläche 42 ausgebildet, wobei vorgesehen ist, dass die diese Flächen 41, 42 ausgehend von einem Ringbereich mit maximaler Höhe, einen spitzen Winkel a von hier etwa 20° Steigung einschließen. Die Einstelleinrichtung 38 ist so angeordnet, dass die Abstandsfläche 41 den Behältern 66 oder Pumpeinheiten 12a, 12b und die Stützfläche 42 der Betätigungseinrichtung 40 zugewandt ist.

Die Betätigungseinrichtung 40 ist hier beispielhaft um eine senkrecht zur Hochachse H (vgl. Fig. 1a) des Keilringes und etwa in der Ebene der Betätigungseinrichtung 40 verlaufende Schwenkachse 43 schwenkbar ausgebildet. Die Betätigungseinrichtung 40 bleibt dabei in ihrem Abstand zu den Behältern 66a, 66b bzw. Pumpeinheiten 12a, 12b konstant und kann somit stets wieder in ihre Ausgangsposition zurückschwenken. Dabei ist die Schwenkachse 43 an der Betätigungseinrichtung 40 befestigt und im Spender 10 festgelegt, also gegenüber dem Stand der Technik nicht um eine Hochachse verdrehbar, sondern stationär, wodurch die Montage erheblich vereinfacht wird. Gemäss den Figuren 1A bis 1F weist die Einstelleinrichtung 38 für einen erfindungsgemäßen Spender 10 einen Keilring auf. Die Einstelleinrichtung 38 ist um eine in Fig. 1A strichpunktiert veranschaulichte Hochachse H drehbar und weiterhin entlang der Hochachse H verschiebbar. Die Einstelleinrichtung 38 liegt in ihrer Mittelstellung mit ihrer Abstandsfläche 41 an Kolben 26 zweier Pumpeinheiten 12a und 12b an bzw. ist in Anlage bringbar, so dass in Fig. 1A zeitlich versetzt ein Pumpenhub erfolgt, nämlich zuerst am rechten Kolben und dann mit Abstand am linken Kolben. Die Betätigung erfolgt im dargestellten Ausführungsbeispiel durch Drücken auf die Betätigungseinrichtung 40 und deren Verschwenken um die stationäre Schwenkachse 43.

Die Figuren 1A, 1C und 1E zeigen jeweils den Zustand, in dem die Betätigungseinrichtung 40, die im Ausführungsbeispiel ebenfalls ring- oder scheibenförmig ausgeführt ist, nicht um die Schwenkachse 43 verschwenkt ist und die Figuren 1B, 1D und 1F zeigen jeweils Zustände, in welchen die Betätigungseinrichtung 40 um die Schwenkachse 43 nach unten gedrückt und verschwenkt ist.

Das Verschwenken oder Niederdrücken der Betätigungseinrichtung 40 um die Schwenkachse 43 kann über einen per Hand betätigbaren Abschnitt 62 am Düsenkopf 46 erfolgen, in welchem auch die Austritts- oder Spenderdüse 52 (vgl. Fig. 4) für die Mischung angeordnet sein kann. Weiterhin kann die Einstelleinrichtung 38 mit diesem Düsenkopf 46 gedreht werden, so dass sich der an den Pumpeinheiten 12a und 12b anliegende bzw. an diese anlegbare Flächenbereich des Keilringes der Einstelleinrichtung 38 ändert, wie unmittelbar aus den Figuren 1A bis 1F hervorgeht. Die Betätigungseinrichtung 40 kann mittels der Schwenkachse 43 in einer Lagerung oder Halterung gelagert sein, welche drehfest mit dem Düsenkopf 46 verbunden ist. Bei einer entsprechenden Drehung der Einstelleinrichtung 38 wird diese unterhalb der Betätigungseinrichtung 40 verdreht und damit das neue Mischungsverhältnis eingestellt. Die Ringfläche 42 zwischen diesen Bauteilen wirkt dabei wie eine Axiallagerfläche, die eine Relativverdrehung des Keilrings der Einstelleinrichtung um die Hochachse H zulässt.

Wird die Einstelleinrichtung 38 entsprechend der Position in Fig. 1A, beispielsweise durch Niederdrücken des Betätigungsabschnitts 62 am Düsenkopf 46 bzw. der Betätigungseinrichtung 40 nach unten gedrückt, wird nur der Verdränger bzw. Kolben 26 der in Fig. 1B rechten Pumpeinheit 12b niedergedrückt. Hierdurch hat die Pumpeinheit 12b einen Hub oder ein Fördervolumen von 100%. Die hier linke Pumpeinheit 12a, welche nicht mit einer Kraft beaufschlagt wird, da sie unterhalb der Fläche 42 mit dem kürzesten Abstand zwischen erster und zweiter Fläche 41, 42 und somit der geringsten Höhe des Keilringes liegt, hat einen Hub- oder ein Fördervolumen von 0% (bezogen auf die Gesamtausgabemenge). Die Austragsmenge enthält nur Bestandteile der von der Pumpeinheit 12b geförderten Komponente. Wird die Einstelleinrichtung 38 beispielsweise über den Düsenkopf 46 oder eine andere geeignete Vorrichtung um 180° gegenüber der in Figur 1A gezeigten Position gedreht, nimmt die Einstelleinrichtung 38 in ihrer Neutralstellung die Lage gemäss Fig. 1C ein, in der der Flächenbereich mit der größten Höhe des Keilringes am Verdränger 26 der linken Pumpeinheit 12a anliegt. Wird ausgehend von der Position gemäss Fig. 1C die Betätigungseinrichtung 40 um die Schwenkachse 43 nach unten verschwenkt, dann führt nun die linke Pumpeinheit 12a einen Hub durch (Fördervolumen 100 %), während die rechte Pumpeinheit 12b keinen Hub durchführt oder ein Fördervolumen von 0% hat. Die Austragsmenge enthält nur Bestandteile der von der Pumpeinheit 12a geförderten Komponente.

Bei einer Verdrehung der Einstelleinrichtung 38 ausgehend von der Position gemäss Fig. 1A oder 1C um 90° in eine Mittelstellung zwischen den beiden vorher genannten Extremen wird eine Ausrichtung des Keilringes der Einstelleinrichtung 38 gemäss Fig. 1E erhalten. In dieser Mittelstellung hat die Abstandsfläche 41 den gleichen Abstand zu beiden Pumpeinheiten 12 a und b. Wird ausgehend von der Position gemäss Fig. 1E die Einstelleinrichtung 38 nach unten gedrückt, werden die beiden Verdränger 26 der Pumpeinheiten 12a, 12b um den gleichen Weg nach unten gedrückt, so dass beide Pumpeinheiten 12a, 12b zeitgleich einen identischen Hub oder ein Fördervolumen von 50% der Gesamtausgabemenge haben. Die Mischung enthält gleiche Teile der beiden Komponenten. Bei Zwischenpositionen der Einstelleinrichtung 38 zwischen den vorstehend genannten Stellungen ergeben sich entsprechende Zwischenverhältnisse zwischen den Hüben oder Fördervolumina der Pumpeinheiten 12a, 12b, so dass diese für jede Komponente zwischen 0%:100% und 100%:0% stufenlos veränderbar sind.

Bei der vorbeschriebenen Konstruktion ist die Schwenkachse 43 als tangential aus der Umfangskante der ring- oder plattenförmigen Betätigungseinrichtung 40 hervorstehende Lagerzapfen ausgebildet. Es handelt sich um eine Art Schwenkhandhabe, während nachfolgend die translatorische Betätigung in Art einer Axialführung beschrieben wird.

Bei dem in den Figuren 2A bis 2F dargestellten Ausführungsbeispiel liegt eine Integration von Einstelleinrichtung 38 aus den Fig. 1A bis 1F in die Betätigungseinrichtung 40 vor. Hier erfolgt ein axiales Verschieben der kombinierten Einstelt-/Betätigungseinrichtung 47 entlang deren Hochachse H. Zur Einstellung des Mischungsverhältnisses wird die Einstell-/Betätigungseinrichtung 47 verdreht und dabei die entsprechenden Flächenabschnitte wie oben bereits ausgeführt über den Pumpeinheiten 12a, 12b bzw. den zugehörigen Verdrängern 26 positioniert. Die Einstell-/Betätigungseinrichtung 47 ist beim dargestellten Konstruktionskonzept als ringförmiger Hohlkörper ausgebildet, der mit seiner den Pumpeinheiten 12a, 12b zugewandten, wendelförmigen Oberfläche 70 (mit dem Steigungswinkel α von ca. 15°) zu den Kolben 26 hin translatorisch (vgl. vertikaler Doppelpfeil in Fig. 2A) bewegbar ist.

Fig. 3A zeigt eine weitere Prinzipdarstellung der erfindungsgemäßen Einstelleinrichtung 38. die hier direkt auf die Bodenflächen 67 von Behältern 66a, 66b einwirkt. Anstelle eines keilförmigen Elements weist die Einstelleinrichtung 38 im Ausführungsbeispiel dornartige Vorsprünge 61a, 61b auf, die durch Verschwenken der Betätigungseinrichtung 40 an die Bodenflächen 67 der Behälter 66a, 66b zeitversetzt anlegbar sind. In Abhängigkeit von der Verdrehposition der Einstelleinrichtung 38 wird einer der dornartigen Vorsprünge (hier 61b), wie in Fig. 3A dargestellt, unter der Schwenkachse 43 positioniert, so dass hier beispielsweise bei Niederdrücken der Betätigungseinrichtung 40 keine Beaufschlagung des in Fig. 3A rechten Behälters 66a erfolgt. Fig. 3B bis 3D zeigt schematisch die Wirkung verschiedener Einstellpositionen bzw. Positionierungen der dornartigen Vorsprünge 61 a, 61 b unterhalb der schematisch angedeuteten Schwenkachse 43 auf die Substanzabgabe bzw. Mischungsverhältnisse der Komponenten.

Bei den Ausführungsbeispielen der Fig. 1 und 2 wurden die Kolben bzw. Verdränger 26 der Pumpeinheiten 12a, 12b mittelbar oder unmittelbar über die Betätigungseinrichtung 40 bzw. die Einstelleinrichtung 38 betätigt. Eine kinematische Umkehr kann darin bestehen, dass die Einstelleinrichtung 38 auf die bewegbar im Gehäuse 48 geführten Behälter 66a, 66b wirkt und diese wiederum die Pumpeinheiten 12a, 12b beaufschlagen. Dabei können die Verdränger 26 feststehend in einem Gehäuse 48 gelagert sein, während die Behälter 66a, 66b verschiebbar sind. Umgekehrt können auch die Verdränger 26 mit den Behältern 66a, 66b verbunden im Gehäuse 48 gelagert sein.

Figur 4 zeigt eine stark vereinfachte Ansicht eines erfindungsgemäßen Spenders 10 mit einem Gehäuse 48, in dem im Folgenden noch näher beschriebene Behälter 66a, 66b (vgl. Fig. 3A) für die Komponenten aufgenommen sind. Das Gehäuse 48 trägt den drehbaren Gehäusekopf 46, an dem eine Spenderdüse 52 ausgebildet ist. Durch diese tritt die über den Hub der Pumpeinheiten 12a, 12b eingestellte Mischung aus. Die Einstellung der Mischung erfolgt durch Verdrehen einer dem Düsen- oder Gehäusekopf 46 zugeordneten Einstelleinrichtung 38 mit Bezug zum Gehäuse 48, wobei beispielsweise am Düsen- oder Gehäusekopf 46 eine Markierung 56 aufgebracht ist, die mit einer Skala 58 in Überdeckung gebracht wird, um ein vorbestimmtes Dosierverhältnis einzustellen. Bei dem in Figur 4 dargestellten Ausführungsbeispiel soll das anhand der Figuren 1A bis 1F angedeutete Erfindungskonzept realisiert sein d. h., die Einstelleinrichtung 38 wird unabhängig vom übrigen Düsen- oder Gehäusekopf 46 verdreht.

Bei dem dargestellten Ausführungsbeispiel ist im Bereich der Umfangskante der Stirnfläche 54 ein Durchbruch 60 ausgebildet, so dass ein Bestätigungsabschnitt 62 der Betätigungseinrichtung 40 freigeschnitten wird. Dieser Betätigungsabschnitt 62 steht im maximalen Abstand zur schematisch angedeuteten Schwenkachse 43, so dass die Betätigungseinrichtung 40 durch Aufbringen einer Betätigungskraft auf den Betätigungsabschnitt 62 verschwenkbar und somit ein Förderhub der Pumpeinheiten 12a, 12b herbeigeführt wird. Selbstverständlich kann der freigeschnittene Düsen- oder Gehäusekopf 46 auch bei dem in Figur 2A, 2B dargestellten Ausführungsbeispiel mit Einstell-/Betätigungseinrichtung 47 verwendet werden. Alternativ könnte der Gehäusekopf 46 auch axial verschiebbar auf dem Gehäuse 48 geführt sein, wobei beispielsweise an der Innenfläche des Düsen- oder Gehäusekopfes 46 ein Betätigungsbolzen ausgebildet ist, der durch das Axialverschieben des Gehäusekopfes 46 in Anlage an den die Einstelleinrichtung 38 bringbar ist, so dass ein Verschieben entlang deren Hochachse H erfolgt.

Ein auf einer "kinematischen Umkehr" basierendes Ausführungsbeispiel ist in Fig. 5A schematisch dargestellt. Demgemäss sind in dem Gehäuse 48 des Spenders 10 wiederum zwei Pumpeinheiten 12a, 12b aufgenommen, die in Kolbenbauweise ausgeführt sind. Die Verdränger 26 sind feststehend im Gehäuse 48 gelagert und als sogenannte Hohlkolben ausgeführt, wobei die Auslass- oder Druckventile in einem mit dem Verdränger 26 verbundenen Druckkanal 74 ausgebildet sind. Die einzelnen Druckkanäle 74 der Pumpeinheiten 12a, 12b können in einem gemeinsamen Mischkanal 96 münden. Die Pumpeinheiten 12a, 12b sind axial verschiebbar im Gehäuse 48 angeordnet und an jeweils einer Kartusche 102 befestigt, in denen die Komponenten aufgenommen sind. Im Übergangsbereich der Kartusche 102 ist ein Saugventil 72 ausgebildet, so dass eine Rückströmung der Komponente vom Verdrängerraum 68 in die Kartusche 102 verhindert ist. Die Kartuschen 102 sind axial verschiebbar im Gehäuse 48 geführt.

Die Einstelleinrichtung 38 ist hier in dem von den Pumpeinheiten 12a, 12b entfernten Bereich des Gehäuses 48 gelagert und wiederum um ihre Hochachse H drehbar, nämlich mit einem aus dem Gehäuse 48 (hier nach oben) herausragenden kombinierten Druck- und Drehknopf. Im Unterschied zu den vorgenannten Ausführungsbeispielen wirkt die Einstelleinrichtung 38 nicht auf die Verdränger 26, sondern auf die Kartuschen 102, so dass diese bei einer Verschiebung der Einstelleinrichtung 38 in Axialrichtung verschoben werden. Durch diese Axialverschiebung der Kartuschen 102 werden diese auch gegenüber den Verdrängern 26 verschoben, so dass der Verdrängerraum 68 verkleinert (Förderhub) bzw. vergrößert wird (Saughub). Die Übertragung der Schubbewegung der Einstelleinrichtung 38 erfolgt bei dem dargestellten Ausführungsbeispiel über Anlagezapfen 106, die an den Böden der Kartuschen 102 ausgebildet sind und der Abstandsfläche 41 mit unterschiedlichem Abstand gegenüberliegen (nur in Mittelstellung ist der Abstand gleich). Hierbei ist die wendelartige Gestaltung der Abstandsfläche 41 gut erkennbar, wobei auch eine treppenartig abgestufte Gestaltung dieser gewindegangartigen Fläche möglich ist, wenn anstatt einer stufenlosen Verstellung eine Einstellung in vielen Stufen gewünscht wird.

Im vorbeschriebenen Ausführungsbeispiel werden die Komponenten einer gemeinsamen, zentralen Mischkammer 92 zugeführt. Prinzipiell könnten die einzelnen Komponenten jedoch auch getrennt voneinander zum Mischkanal 96 bzw. zur Spenderdüse 52 geführt werden, so dass keine innere Durchmischung stattfindet. Die Spenderdüse 52 kann in Radialrichtung oder zentral aus der Stirnfläche 54 austreten. Wie vorstehend angeführt ist jedoch bevorzugt ein Applikator nach der WO2006/111273 vorgesehen, da hierdurch eine besonders intensive Vermischung möglich ist. Um die Betätigungskräfte beim Mischen hochviskoser Komponenten zu reduzieren, können geeignete Handhaben an der Betätigungseinrichtung 40 befestigt werden, durch die sich eine größere Hebelwirkung erzielen lässt.

Ein Beispiel hierzu ist in Fig. 5B gezeigt, wobei der Druck- und Drehknopf als kombinierte Betätigungseinrichtung 40 und Einstellelement 38 einen größeren Durchmesser als in Fig. 5A aufweist. Da der Aufbau des Dosierspenders 10 ansonsten gleich ist, sind nur die wesentlichen Bezugszeichen eingefügt. Gleiches gilt auch für die in Fig. 5C dargestellte Ausführung des Dosierspenders 10, der hier ""Überkopf" angeordnet ist, wobei die strichliert angedeutete Spenderdüse 52 radial seitlich herausgeführt ist. In Fig. 5C ist der Durchmesser so weit maximiert, dass die Außenhülle des Gehäuses 48 als gut greifbare Drehhülse, also als Einstellelement 38 ausgebildet ist, die beim Zusammendrücken bzw. Axialhub entsprechend dem Pfeil als großflächiges Betätigungselement 40 dient. In der Ausführung nach Fig. 5D ist ähnlich wie bei Fig. 5B ein relativ großer Druck- und Drehknopf als kombinierte Betätigungseinrichtung 40 und Einstelleinsrichtung 38 vorhanden, wobei hier die Abstandsfläche 41 als Keilfläche ausgebildet ist.

In Fig. 5E ist der Dosierspender 10 ähnlich wie Fig. 5C dimensioniert und aufgebaut, jedoch wird hierbei die in Zusammenhang mit Fig. 3A beschriebene feststehende Schwenkachse 43 mit angrenzender Einstelleinrichtung 38 verwendet, an der wiederum die Vorsprünge 61a, b zur Beaufschlagung der Kartuschen angeformt sind. Dieser Aufbau wird auch in dem Dosierspenders 10 nach Fig. 5F verwendet, wobei der Dreh- und Druckknopf 104 als Betätigungseinrichtung 40 und Einstellelement 38 ähnlich zu Fig. 5A ausgebildet ist. In der zugehörigen Draufsicht ist auch der Verlauf der Schwenkachse 43 gut erkennbar.

In Fig. 6 sind mehrere Ausführungen des Dreh-Druckknopfes 104 jeweils in Seitenansichten und in Schnittdarstellung gezeigt. Dabei ist oben die keilförmige Gestaltung (mit dem Rampenwinkel α an der Abstandsfläche 41 ersichtlich, ebenso darunter die wendelförmige Ausführung und in Art von treppenartigen Abstufungen. Von besonderer Bedeutung ist die unten dargestellte Einstelleinrichtung, das zwei gegenläufige Wendeln als Vorsprünge 61a, b aufweist, also die vorbeschriebenen Alternativen kombiniert. Dabei kann auch der eine Verdränger 26 vom äußeren Gewindegang (als Vorsprung 61a) und der andere Verdränger 26 der zweiten Pumpeinheit vom inneren Gewindegang (als Vorsprung 61b) beaufschlagt werden. Es können auch beide Pumpeinheiten 12a, b auf dem selben Radius zur mittigen Hochachse H angeordnet sein. Somit können auch mehr als zwei Pumpeinheiten betätigt werden, indem die dritte und vierte Pumpeinheit vom innenliegenden Gewindegang bzw. Wndel betätigt werden. Das Mischungsverhältnis lässt sich somit gegenläufig durch einfaches Verdrehen um die Hochachse H einstellen.

**Bezugszeichenliste:**

| | |
|---|---|
| | 60 = Durchbruch |
| 10 = Spender | 61a, 61b = Vorsprung |
| 12a, b = Pumpeinheit | 62 = Bestätigungsabschnitt |
| 26 = Verdränger/Kolben | 66a, 66b = Behälter |
| 38 = Einstelleinrichtung | 67 = Bodenfläche |
| 40 = Betätigungseinrichtung | 68 = Verdrängerraum |
| 41 = Abstandsfläche | 70 = Oberfläche |
| 42 = zweite Fläche | 72 = Einlassventil |
| 43 = Schwenkachse | 74 = Druckkanal |
| 46 = Düsen- bzw. Gehäusekopf | 92 = Mischkammer |
| 47 = Einstell-/Betätigungseinrichtung | 96 = Mischkanal |
| 48 = Gehäuse | 102 = Kartusche |
| 52 = Spenderdüse | 104 = Dreh-/Druckknopf |
| 54 = Stirnfläche | 106 = Anlagezapfen |
| 56 = Markierung | 108 = Boden |
| 58 = Skala | H = Hochachse |

## Patentansprüche

1. Spender für die Abgabe einer aus wenigstens zwei Komponenten bestehenden Substanz, umfassend:
wenigstens zwei Behälter (66a, 66b) für die Aufnahme der Komponenten der Substanz; eine Pumpeinheit (12a, 12b) an jedem der Behälter (66a, 66b);
eine Einstelleinrichtung (38), mit der das Mengenverhältnis der Komponenten der Substanz einstellbar ist;
eine bewegliche Betätigungseinrichtung (40) für die Pumpeinheiten (12a, 12b); und eine Spenderdüse (52) für die von dem Spender (10) abzugebende Substanz,
**dadurch gekennzeichnet, dass**
die Einstelleinrichtung (38) in ihrem Abstand oder im Abstand ihrer Vorsprünge (61a, b) zu den Behältern (66a, 66b) und/oder den Pumpeinrichtungen (12a, 12b) veränderbar ist und dass die Einstelleinrichtung (38) als der Betätigungseinrichtung (40) zugeordneter, drehbarer Keilscheibe bzw. als wendeiförmiger Keilring mit einer gegenüber der Horizontalen angewinkelten oder treppenartig abgestuften Abstandsfläche (41) oder als Ring mit Vorsprüngen (61a, b) ausgebildet ist, die den Behältern (66a, 66b) oder den Pumpeinrichtungen (12a, 12b) der Betätigungseinrichtung (40) zugewandt ist/sind, wobei der Spender (10) eine Führung für die Betätigungseinrichtung (40) aufweist, die entlang der Hochachse (H) verschiebbar ausgebildet ist.

2. Spender nach Anspruch 1,
**dadurch gekennzeichnet, dass**
die Einstelleinrichtung (38) über die Betätigungseinrichtung (40) verdrehbar ist oder eine gesonderte Drehhandhabe aufweist.

3. Spender nach Anspruch2, **dadurch gekennzeichnet, dass** die Drehhandhabe am Umfang der Einstelleinrichtung (38) angeordnet ist.

4. Spender nach Anspruch 2 oder 3, **dadurch gekennzeichnet, dass** die Drehhandhabe einen Betätigungs- oder Schiebehebel für die Einstellung der
Verdrehposition der Einstelleinrichtung (38) aufweist.

5. Spender nach einem der vorhergehenden Ansprüche,
**dadurch gekennzeichnet, dass** die Einstelleinrichtung (38) stufenlos verdrehbar ausgebildet ist oder eine Vielzahl von Rastpositionen zur definierten Verdrehung der Einsteileinrichtung (38) aufweist.

6. Spender nach einem der vorhergehenden Ansprüche,
**dadurch gekennzeichnet, dass**
die Behälter (66a, 66b) oder die Pumpeinrichtungen (12a, 12b) über die Einstelleinrichtung (38) beaufschlagbar sind, wobei das Verhältnis der Beaufschlagung der Behälter (66a, 66b) oder der Pumpeinheiten (12a, 12b) abhängig ist vom Abstand einer Abstandsfläche (41) zu den jeweiligen Behältern (66a, 66b) oder Pumpeinheiten (12a, 12b).

7. Spender nach einem der vorhergehenden Ansprüche,
**dadurch gekennzeichnet, dass**
die Pumpeinheiten (12a, 12b) mit der Spenderdüse (52) verbunden sind.

8. Spender nach einem der vorhergehenden Ansprüche,
**dadurch gekennzeichnet, dass**
die Betätigungseinrichtung (40) im wesentlichen ring- oder scheibenförmig, als Hülse oder als Druckknopf ausgebildet ist.

9. Spender nach einem der vorhergehenden Ansprüche,
**dadurch gekennzeichnet, dass**
die Behälter (66a, 66b) oder die Pumpeinrichtungen (12a, 12b) über die Einstelleinrichtung (38) beaufschlagbar sind, wobei das Verhältnis der Beaufschlagung der Behälter (66a, 66b) oder der Pumpeinheiten (12a, 12b) abhängig ist von dem Abstand der Vorsprünge (61a,b) zu den jeweiligen Behältern (66a, 66b) oder Pumpeinheiten (12a, 12b).

10. Spender nach Anspruch 1, **dadurch gekennzeichnet, dass** die Einstelleinrichtung (38) und die Betätigungseinrichtung (40) einteilig ausgeführt sind, insbesondere als kombinierter Dreh-/Druckknopf (104).

## Claims

1. A dispenser for dispensing a substance consisting of at least two components, comprising:
at least two containers (66a, 66b) for containing the components of the substance; a pumping unit (12a, 12b) in each of the containers (66a, 66b);
an adjusting device (38) for adjusting the proportion of the components of the substance;
a movable actuating device (40) for the pumping units (12, 12b); and a dispensing nozzle (52) for the substance to be dispensed by the dispenser (10),
**characterized in that**
the adjusting device (38) is changeable with respect to its distance or the distance of its projections to the containers (66a, 66b) and/or the pumping devices (12a, 12b) and that the adjusting device (38) is configured as a rotatable V-pulley or as a helix-like tapered ring, associated to the actuating device (40), with a distance surface (41) that is angled or stepped with respect to the horizontal or as a ring with protrusions (61a, b) facing the pumping devices (12a, 12b) of the actuating device (40), with the dispenser (10) having a guide for the actuating device (40) that is movable along the vertical axis (H).

2. The dispenser according to claim 1,
**characterized in that**
the adjusting device (38) is rotatable via the actuating device (40) or provides a separate turning handle.

3. The dispenser according to claim 2, **characterized in that** the turning handle is arranged on the periphery of the adjusting device (38).

4. The dispenser according to claim 2 or 3, **characterized in that** the rotating handle provides an actuating or slide lever for adjusting the rotation position of the adjusting device (38).

5. The dispenser according to one of the preceding claims,
**characterized in that** the adjusting device (38) is configured continuously rotatable or provides a plurality of locking positions for a defined rotation of the adjusting device (38).

6. The dispenser according to one of the preceding claims,
**characterized in that**
the containers (66a, 66b) or the pumping devices (12a, 12b) are compressible via the adjusting device (38) with the compression ratio of the containers (66a, 66b) or the pumping devices (12a, 12b) being dependent from the distance of a distance surface (41) to the respective containers (66a, 66b) or pumping devices (12a, 12b).

7. The dispenser according to one of the preceding claims,
**characterized in that**
the pumping devices (12a, 12b) are connected with the dispensing nozzle (52).

8. The dispenser according to one of the preceding claims
**characterized in that**
the actuating device (40) is substantially ring or disc shaped, as a sleeve or as a push button.

9. The dispenser according to one of the preceding claims,
**characterized in that**
the containers (66a, 66b) or the pumping devices (12a, 12b) are compressible via the adjusting device (38), with the ratio of the compression of the containers (66a, 66b) or the pumping devices (12a, 12b) being dependent on the distance of the protrusions (61 a, b) to the respective containers (66a, 66b) or pumping devices (12a, 12b).

10. The dispenser according to claim 1, **characterized in that** the adjusting device (38) and the actuating device (40) are configured in one piece, in particular as a combined rotation/push button (104).

## Revendications

1. Distributeur destiné à délivrer une substance composé d'au moins deux composants, comprenant :
au moins deux récipients (66a, 66b) destiné à recevoir les composants de la substance ; une unité de pompage (12a, 12b) disposée sur chacun des récipients (66a, 66b) ;
un moyen de réglage (38) qui permet de régler le rapport des quantité des composants de la substance ;
un moyen d'actionnement mobile (40) destiné aux unités de pompage (12a, 12b) ; et
une buse de distribution (52) destinée à la substance que doit délivrer le distributeur (10),
**caractérisé en ce que**
la distance du moyen de réglage (38) ou la distance de ses saillies (61a,b) par rapport aux récipients (66a, 66b) et/ou aux moyens de pompage (12a, 12b) est variable et **en ce que** le moyen de réglage (38) est configuré en disque de calage rotatif associé au moyen d'actionnement (40) ou en bague de calage en forme d'hélice pourvue d'une surface de dégagement (41) étagée en escalier ou coudée par rapport à l'horizontale ou en bague pourvue de saillies (61a, b) qui sont dirigées vers les récipients (66a, 66b) ou les moyens de pompage (12a, 12b) du moyen d'actionnement (40), le distributeur (10) comportant un guide destiné au moyen d'actionnement (40) qui configuré pour être mobile le long de l'axe vertical (H).

2. Distributeur selon la revendication 1, **caractérisé en ce que** ledit moyen de réglage (38) peut être mis en rotation par le biais du moyen d'actionnement (40) ou comporte une poignée rotative séparée.

3. Distributeur selon la revendication 2, **caractérisé en ce que** la poignée rotative est disposée à la périphérie du moyen de réglage (38).

4. Distributeur selon la revendication 2 ou la revendication 3, **caractérisé en ce que** la poignée rotative comporte un levier d'actionnement ou de coulissement destiné à régler la position de rotation du moyen de réglage (38).

5. Distributeur selon l'une des revendications précédentes, **caractérisé en ce que** le moyen de réglage (38) est configuré pour tourner de manière continue ou comporte une pluralité de positions d'encliquetage pour faire tourner de façon définie le moyen de réglage (38).

6. Distributeur selon l'une des revendications précédentes, **caractérisé en ce que** les récipients (66a, 66b) ou les moyens de pompage (12a, 12b) sont alimentés par les moyens de réglage (38), le rapport d'alimentation des récipients (66a, 66b) ou des unités de pompage (12a, 12b) est fonction de la distance d'une surface de dégagement (41) par rapport aux récipients (66a, 66b) respectifs ou unités de pompage (12a, 12b) respectives.

7. Distributeur selon l'une des revendications précédentes, **caractérisé en ce que** les unités de pompage (12a, 12b) sont reliées à la buse de distribution (52).

8. Distributeur selon l'une des revendications précédentes, **caractérisé en ce que** le moyen d'actionnement (40) est réalisé sensiblement sous la forme d'un anneau ou d'un disque, d'une douille ou d'un bouton-poussoir.

9. Distributeur selon l'une des revendications précédentes, **caractérisé en ce que** les récipients (66a, 66b) ou les moyens de pompage (12a, 12b) sont alimentés par le biais du moyen de réglage (38), le rapport d'alimentation du récipient (66a, 66b) ou des unités de pompage (12a, 12b) est fonction de la distance des saillies (61a, b) par rapport aux récipients (66a, 66b) respectifs ou aux unités de pompage (12a, 12b) respectives.

10. Distributeur selon la revendication 1, **caractérisé en ce que** le moyen de réglage (38) et le moyen d'actionnement (40) sont réalisés d'une seul pièce, en particulier sous forme d'un bouton rotatif/bouton-poussoir combiné (104).
